# EUROPÄISCHE PATENTSCHRIFT

(11) **EP 1 006 277 B1**
(45) Veröffentlichungstag und Bekanntmachung des Hinweises auf die Patenterteilung: **26.06.2002**
(21) Anmeldenummer: 99122011.2
(22) Anmeldetag: 11.11.1999
(51) Int. Cl.: F02N 11/08

(54) **Verfahren und Vorrichtung zum Starten eines Kraftfahrzeuges**
Method and device for starting a combustion vehicle
Méthode et dispositif pour démarrer un véhicule

(30) Priorität: 04.12.1998 DE 19856131
(43) Veröffentlichungstag der Anmeldung: 07.06.2000
(73) Patentinhaber: Volkswagen Aktiengesellschaft, 38436 Wolfsburg (DE)
(72) Erfinder: Rennert, Ingo, 38539 Müden/Aller (DE); Hildebrandt, Jens, 38550 Isenbüttel (DE); Schley, Thomas, 38527 Grassel (DE)

(56) Entgegenhaltungen:
- DE-A- 3 005 100
- US-A- 4 862 010
- PATENT ABSTRACTS OF JAPAN vol. 016, no. 214 (M-1251), 20. Mai 1992 (1992-05-20) & JP 04 038232 A (HITACHI LTD;OTHERS: 01), 7. Februar 1992 (1992-02-07)

## Beschreibung

Die Erfindung betrifft ein Verfahren zum Starten eines Kraftfahrzeugs gemäß Oberbegriff des Anspruchs 1 sowie eine Vorrichtung zur Durchführung des Verfahrens.

Der Startvorgang wird in Kraftfahrzeugen durch Betätigung eines Zündanlaßschalters durchgeführt, wobei herkömmliche Zündanlaßschalter fünf ausgangsseitige Kontakte besitzen, auf die in Abhängigkeit von der Stellung des Zündanlaßschalters die am Eingangskontakt anliegende Batteriespannung durchgeschaltet wird. Zum Starten des Kraftfahrzeugs wird der im Zündanlaßschalter steckende Zündschlüssel in eine Endposition gegen eine federnde Rückstellkraft gedreht, wodurch die Batteriespannung auf den ausgangsseitigen Kontakt des Zündanlaßschalters gelegt wird, der mit dem Starter des Kraftfahrzeugs in Verbindung steht. Sobald der Motor läuft, wird der Zündschlüssel losgelassen, so daß dieser selbsttätig aus der Startposition in die Fahrtposition zurückkehrt und dabei eine den Fahrtzustand repräsentierende Klemme auf die Batteriespannung durchschaltet. Die weiteren ausgangsseitigen Klemmen eines herkömmlichen Zühdanlaßschalters repräsentieren den Parkzustand oder Schaltzustände, in denen unterschiedliche Gruppen von elektrischen Verbrauchern bei stehendem Motor eingeschaltet werden können.

Ein derart vielpoliger Zündanlaßschalter ist in seinem mechanischen Aufbau verhältnismäßig aufwendig und erfordert aufgrund der hohen Kontaktzahl auch eine entsprechend aufwendige Verdrahtung.

Aus US-A-4 862 010 ist bekannt, daß ein Zündanlaßschalter über verschiedene Stufen einen Startvorgang initiiert und das während der einzelnen Stufen mögliche Verbraucher abgeschaltet werden.

Der Erfindung liegt die Aufgabe zugrunde, ein Verfahren zum Starten eines Kraftfahrzeugs zu schaffen, das unter Verwendung eines möglichst einfach aufgebauten Zündanlaßschalter realisierbar ist.

Die Lösung dieser Aufgabe erhält man mit den im Anspruch 1 angegebenen Merkmalen.

Eine Steuerlogik stellt fest, ob sich der Zündanlaßschalter in Startstellung oder in Nullstellung befindet, wobei in der Startstellung der Starter des Motors aktiviert ist und eine Abschaltung anderer elektrischer Verbraucher erfolgt, so daß während des Startvorgangs eine unnötige Belastung des Bordnetzes bzw. der Batterie vermieden wird. Außerdem erkennt die Steuerlogik, wenn sich der Zündanlaßschalter weder in der Startstellung noch in der Nullstellung befindet, so daß daraus auf den Zustand "Fahrt" geschlossen werden kann und die abgeschalteten Verbraucher wieder eingeschaltet werden können. Das erfindungsgemäße Verfahren arbeitet mit einem Zündanlaßschalter, welcher nur zwei ausgangsseitige Kontakte besitzt, auf die die Batteriespannung in der jeweils entsprechenden Schlüsselstellung durchgeschaltet wird. Dadurch ergibt sich ein sehr einfacher Aufbau für den Zündanlaßschalter und eine wesentlich einfachere Verdrahtung gegenüber den fünfpoligen herkömmlichen Zündanlaßschalter.

Besonders vorteilhaft ist es, den Startvorgang nach kurzer Betätigung der Startstellung selbsttätig ablaufen zu lassen. Dabei wird ein in der Startstellung des Zündanlaßschalters an der entsprechenden Ausgangsklemme abgegebener Startimpuls als Startanforderung gewertet, so daß über die Steuerlogik eine Abschaltung der nicht benötigten elektrischen Verbraucher und eine Betätigung des Starters erfolgen kann, bis der Motor läuft. Der Startvorgang wird für den Fahrer dadurch sehr komfortabel, wobei außerdem eine zu kurze oder eine über den eigentlichen Startvorgang andauernde Betätigung der Startstellung ohne negativen Einfluß bleibt, da der Startvorgang selbsttätig abläuft.

Aus der DE 30 05 100 C2 ist eine Vorrichtung für einen Verbrennungsmotor bekannt, die eine selbsttätige Durchführung eines Startvorganges ermöglicht. Dabei handelt es sich um eine Stop-Start-Vorrichtung, die nicht über den Zündanlaßschalter betätigt wird, sondern über eine spezielle Start-Taste. Der dabei verwendete Zündanlaßschalter entspricht den herkömmlichen Zündanlaßschaltern.

Bei dem erfindungsgemäßen Verfahren kann weiterhin vorgesehen sein, daß durch Nullstellung des Zündanlaßschlalters zu jedem Zeitpunkt eine sofortige Unterbrechung des Startvorgangs möglich ist. Eine unbeabsichtigte Betätigung des Starters kann dadurch sofort wieder rückgängig gemacht werden.

Der Erfindung liegt außerdem die Aufgabe zugrunde, eine Vorrichtung zur Durchführung des erfindungsgemäßen Verfahren zu schaffen.

Die Lösung dieser Aufgabe wird durch die im Anspruch 5 aufgeführten Merkmale erhalten. Ein Zündanlaßschalter mit zwei Ausgangsklemmen, von denen die eine die Startstellung und die andere die Nullstellung des Zündanlaßschalters repräsentiert, hat aufgrund der geringen Anzahl von Kontakten und Schaltstellungen einen sehr einfachen Aufbau. Außerdem wird gegenüber herkömmlichen vielpoligen Zündanlaßschaltern eine wesentlich einfachere Verdrahtung erreicht. Für die Fahrtstellung wird an dem Zündanlaßschalter kein spezieller Kontakt benötigt, da eine Steuerlogik erkennt, ob eine der beiden Ausgangsklemmen des Zündanlaßschalters aktiviert ist, d. h. ob an einer der beiden Ausgangsklemmen die Batteriespannung anliegt, oder ob sich der Zündanlaßschalter in einer Neutralstellung, die die Fahrtstellung repräsentiert, befindet.

Der Zündanlaßschalter kehrt nach Betätigung des Startkontakts selbsttätig in die neutrale Fahrtstellung zurück. Dies kann auf einfache Weise mittels der Rückstellkraft einer im Zündlastschloß angeordneten Feder erfolgen.

Die mit dem Zündanlaßschalter verbundene Steuerlogik ist an ihrem Ausgang mit einem Multiplexschaltgerät verbunden, über das die elektrischen Verbraucher des Kraftfahrzeugs ein- oder ausgeschaltet werden können. Am Ausgang der Steuerlogik können die drei Positionen des Zündanlaßschalters durch entsprechende, die jeweilige Position kennzeichnende Signale angezeigt werden, so daß das Multiplexschaltgerät die der jeweiligen Position des Zündanlaßschalters entsprechende An- oder Abschaltung von elektrischen Verbrauchern, zu denen auch der Starter (Anlasser) gehört, vornehmen kann.

Das Multiplexschaltgerät ist vorzugsweise mit steuerbaren Halbleiterschaltern zum Ein- und Abschalten der elektrischen Verbraucher bestückt. Über das Multiplexschaltgerät kann außerdem bei einer Überbelastung des Bordnetzes eine Abschaltung von elektrischen Verbrauchern in einer bestimmten Rangfolge vorgenommen werden. Somit kann das Multiplexschaltgerät nicht nur in Verbindung mit dem erfindungsgemäßen Zündanlaßschalter, sondern auch in Verbindung mit einem Bordnetzsteuergerät vorteilhaft genutzt werden.

Die Erfindung wird nachfolgend anhand eines in der Zeichnung dargestellten Blockschaltbildes näher erläutert.

Das Blockschaltbild umfaßt einen Zündanlaßschalter 1 mit einer Eingangsklemme 2 und zwei Ausgangsklemmen 3, 4. An der Eingangsklemme 2 liegt die Batteriespannung B₊ an, während die Ausgangsklemmen 3, 4 mit dem Eingang einer Steuerlogik 5 verbunden sind. Die Steuerlogik 5 steuert ein ausgangsseitig angeschlossenes Multiplexschaltgerät 6, welches zum An- oder Abschalten mehrerer elektrischer Verbraucher L1 bis Ln vorgesehen ist. Das An- oder Abschalten der elektrischen Verbraucher L1 bis Ln erfolgt mittels im Multiplexschaltgerät 6 angeordneten Halbleiterschaltem.
Die elektrischen Verbraucher L1 bis Ln umfassen den Starter (Anlasser) des Motors, das Bordnetzsteuergerät, das Radio und weitere elektrische Einrichtungen.

Zum Starten wird der Zündschlüssel 7 aus der Nullstellung 8 in die Startstellung 9 gegen die Rückstellkraft einer Feder 10 gedreht, so daß wenigstens kurzzeitig die Batteriespannung B₊ an der Ausgangsklemme 4 anliegt. Die Steuerlogik 5 erkennt die Startstellung des Zündanlaßschalters und veranlaßt über das Multiplexschaltgerät 6 eine autonome Durchführung des Startvorganges. Elektrische Verbraucher werden abgeschaltet, soweit diese für den Startvorgang nicht erforderlich sind. Gleichzeitig wird der Starter so lange betätigt, bis der Motor läuft. Die elektrischen Verbraucher werden dann wieder zugeschaltet, soweit entsprechende Schaltanforderungen für die elektrischen Verbraucher vorliegen.

Für die Durchführung des Startvorganges ist es nicht erforderlich, daß der Zündschlüssel 7 ständig in der Startposition 9 gehalten wird, vielmehr kann die Steuerlogik 5 in Verbindung mit dem Multiplexschaltgerät 6 so ausgebildet sein, daß nach einem kurzzeitigen Aktivieren der Ausgangsklemme 4 der Startvorgang selbsttätig abläuft. Der Zündschlüssel 7 kann somit in die neutrale Stellung 11 mittels der Feder 10 rückgestellt werden, und zwar bereits bevor der Startvorgang abgeschlossen ist. Die neutrale Stellung 11 repräsentiert den Zustand "Fahrt", den die Steuerlogik 5 daran erkennt, daß weder die Ausgangsklemme 3 noch die Ausgangsklemme 4 mit der Batteriespannung B₊ beaufschlagt ist.

Sobald der Zündschlüssel 7 in die Nullstellung 8 zurückgedreht wird, erkennt die Steuerlogik 5 aufgrund der an der Ausgangsklemme 3 anliegenden Batteriespannung B₊, daß-der Motor abgestellt werden soll. Die Steuerlogik 5 nimmt daraufhin über das Multiplexschaltgerät 6 die Abschaltung der entsprechenden elektrischen Verbraucher und insbesondere die Abschaltung des Motors vor.

### BEZUGSZEICHENLISTE

- 1: Zündanlaßschalter
- 2: Eingangsklemme
- 3: Ausgangsklemme
- 4: Ausgangsklemme
- 5: Steuerlogik
- 6: Multiplexschaltgerät
- 7: Zündschlüssel
- 8: Nullstellung
- 9: Startstellung
- 10: Feder
- 11: neutrale Stellung
- L1 - Ln: elektrische Verbraucher
- B₊: Batteriespannung

## Patentansprüche

1. Verfahren zum Starten eines Kraftfahrzeugs, wobei der Startvorgang durch Betätigung eines Zündanlaßschalters (1) in der Weise eingeleitet wird, daß beim Starten des Motors andere elektrische Verbraucher (L1 bis Ln) abgeschaltet sind, die erst dann, wenn der Motor gestartet ist, eingeschaltet werden, **dadurch gekennzeichnet, daß** beim Startvorgang der Zündanlaßschalter (1) direkt von einer Nullstellung (8) in eine Startstellung (9) betätigt wird.

2. Verfahren nach Anspruch 1, **dadurch gekennzeichnet, daß** eine Steuerlogik (5) feststellt, ob sich der Zündanlaßschalter (1) in einer Startstellung (9) oder in Nullstellung (8) befindet, daß die Steuerlogik (5) in der Startstellung (9) den Starter des Motors aktiviert und eine Abschaltung anderer elektrischer Verbraucher (L1 bis Ln) vornimmt, und daß die Steuerlogik (5), wenn sich der Zündanlaßschalter (1) danach weder in Startstellung (9) noch in Nullstellung (8) befindet, den Zustand "Fahrt" erkennt und die abgeschalteten Verbraucher (L1 bis Ln) wieder einschaltet.

3. Verfahren nach Anspruch 1, **dadurch gekennzeichnet, daß** nach kurzer Betätigung der Startstellung (9) der Startvorgang mit zeitweiser Abschaltung der elektrischen Verbraucher selbsttätig abläuft.

4. Verfahren nach einem der Ansprüche 1 oder 2, **dadurch gekennzeichnet, daß** durch Nullstellung (11) des Zündanlaßschalters (1) eine sofortige Unterbrechung des Startvorgangs jederzeit möglich ist.

5. Vorrichtung zur Durchführung des Verfahrens nach einem der vorhergehenden Ansprüche, mit einem Zündanlaßschalter (1), dessen zum Starten des Motors vorgesehene Ausgangsklemme (4) mittels eines Tastkontakts gegen eine Rückstellkraft einer Feder (10) aktivierbar ist, **dadurch gekennzeichnet, daß** der Zündanlaßschalter (1) zwei Ausgangsklemmen (3, 4) hat, von denen die eine in der Startstellung (9) und die andere in der Nullstellung (8) des Zündanlaßschalters (1) aktiviert ist, während die Fahrtstellung des Zündanlaßschalters (1) eine neutrale Stellung (11) ist, in der keine der beiden Ausgangsklemmen (3, 4) aktiviert ist, und daß der Zündanlaßaschalter direkt von der Nullstellung (8) in die Startstellung (9) schaltbar ist.

6. Vorrichtung nach Anspruch 5, **dadurch gekennzeichnet, daß** eine mit den Ausgangsklemmen (3, 4) verbundene Steuerlogik (5) in Abhängigkeit von den Klemmenspannungen des Zündanlaßschalters (1) den Startvorgang und die An- und Abschaltung von elektrischen Verbrauchern (L1 bis Ln) in der Startphase steuert.

7. Vorrichtung nach Anspruch 5, **dadurch gekennzeichnet, daß** der Zündanlaßschalter (1) nach Betätigung der die Startposition repräsentierenden Ausgangsklemme (4) selbsttätig in die neutrale Fahrtstellung zurückkehrt.

8. Vorrichtung nach einem der Ansprüche 5 bis 7, **dadurch gekennzeichnet, daß** die Steuerlogik (5) in Abhängigkeit von der Stellung des Zündanlaßschalters (1) ein Multiplexschaltgerät (6) steuert, das die elektrischen Verbraucher (L1 bis Ln) ein- oder ausschaltet.

9. Vorrichtung nach Anspruch 8, **dadurch gekennzeichnet, daß** das Multiplexschaltgerät (6) steuerbare Halbleiterschalter zum Ein- und Abschalten der elektrischen Verbraucher (L1 bis Ln) hat.

## Claims

1. Method for starting a motor vehicle, the starting operation being initiated by actuating an ignition starter switch (1) in such a way that when the engine starts other electrical loads (L1 to Ln) are switched off and are not switched on again until the engine is started, **characterized in that** during the starting operation the ignition starter switch (1) is actuated directly from an off position (8) into a starting position (9).

2. Method according to Claim 1, **characterized in that** a control logic unit (5) detects whether the ignition starter switch (1) is in a starting position (9) or in an off position (8), **in that** the control logic unit (5) activates the starter of the engine in the starting position (9) and shuts off other electrical loads (L1 to Ln), and **in that**, if the ignition starter switch (1) is then neither in the starting position (9) nor in the off position (8), the control logic unit (5) detects the "drive" state and switches on the switched-off loads (L1 to Ln) again.

3. Method according to Claim 1, **characterized in that**, after a brief actuation of the starting position (9), the starting operation runs automatically with timed switching off of the electrical loads.

4. Method according to one of Claims 1 or 2, **characterized in that** an immediate interruption of the starting operation is possible at any time by means of a neutral position (11) of the ignition starter switch (1).

5. Device for carrying out the method according to one of the preceding claims with an ignition starter switch (1) whose output terminal (4) which is provided for starting the engine can be activated by means of a touch contact counter to a restoring force of a spring (10), **characterized in that** the ignition starter switch (1) has two output terminals (3, 4), one of which is activated in the starting position (9) and the other in the off position (8) of the ignition starter switch (1), while the drive position of the ignition starter switch (1) is a neutral position (11) in which neither of the two output terminals (3, 4) is activated, and **in that** the ignition starter switch can be switched directly from the off position (8) into the starting position (9).

6. Device according to Claim 5, **characterized in that** the control logic unit (5) which is connected to the output terminals (3, 4) controls the starting operation and the switching on and off of electrical loads (L1 to Ln) in the starting phase as a function of the terminal voltages of the ignition starter switch (1).

7. Device according to Claim 5, **characterized in that** the ignition starter switch (1) automatically returns to the neutral drive position after the output terminal (4) which represents the starting position has been actuated.

8. Device according to one of Claims 5 to 7, **characterized in that** the control logic unit (5) controls, as a function of the position of the ignition starter switch (1), a multiplex switching device (6) which switches the electrical loads (L1 to Ln) on or off.

9. Device according to Claim 8, **characterized in that** the multiplex switching device (6) has controllable semiconductor switches for switching the electrical loads (L1 to Ln) on and off.

## Revendications

1. Méthode pour démarrer un véhicule, avec laquelle le processus de démarrage est initié en actionnant un commutateur de démarrage (1) de manière à ce que les autres appareillages électriques (L1 à Ln) soient déconnectés lors du démarrage du moteur et ne soient mis sous tension que lorsque le moteur a démarré, **caractérisée en ce que** lors du processus de démarrage, le commutateur de démarrage (1) soit actionné directement d'une position zéro (8) vers une position de démarrage (9).

2. Méthode selon la revendication 1, **caractérisée en ce qu'**un circuit logique de commande (5) détermine si le commutateur de démarrage (1) se trouve dans une position de démarrage (9) ou en position zéro (8), qu'en position de démarrage (9) le circuit logique de commande (5) active le démarreur du moteur et effectue une déconnexion des autres appareillages électriques (L1 à Ln) et que le circuit logique de commande (5), lorsque le commutateur de démarrage (1) se retrouve ensuite ni en position de démarrage (9) ni en position zéro (8), reconnaisse la situation de « déplacement » et remet les appareillages (L1 à Ln) déconnectés sous tension.

3. Méthode selon la revendication 1, **caractérisée en ce que** le processus de démarrage se déroule automatiquement avec une déconnexion temporisée des appareillages électriques après une brève activation de la position de démarrage (9).

4. Méthode selon la revendication 1 ou 2, **caractérisée en ce qu'**une interruption immédiate du processus de démarrage est possible à tout moment en amenant le commutateur de démarrage (1) en position zéro (11).

5. Dispositif pour réaliser la méthode selon l'une des revendications précédentes, comprenant un commutateur de démarrage (1) dont les bornes de sortie (4) prévues pour faire démarrer le moteur peuvent être activées au moyen d'un contact fugitif contre la force de rappel d'un ressort (10), **caractérisé en ce que** le commutateur de démarrage (1) possède deux bornes de sortie (3, 4) dont l'une est activée dans la position de démarrage (9) et l'autre dans la position zéro (8) du commutateur de démarrage (1), alors que la position de déplacement du commutateur de démarrage (1) est une position neutre (11) dans laquelle aucune des deux bornes de sortie (3, 4) n'est activée et que le commutateur de démarrage peut être commuté directement de la position zéro (8) vers la position de démarrage (9).

6. Dispositif selon la revendication 5, **caractérisé en ce que** qu'un circuit logique de commande (5) relié aux bornes de sortie (3, 4) commande la connexion et la déconnexion des appareillages électriques (L1 à Ln) pendant la phase de démarrage en fonction des tensions présentes aux bornes du commutateur de démarrage (1).

7. Dispositif selon la revendication 5, **caractérisé en ce que** le commutateur de démarrage (1) ramène automatiquement en position neutre de déplacement, après avoir été actionné, la borne de sortie (4) représentant la position de démarrage.

8. Dispositif selon l'une des revendications 5 à 7, **caractérisé en ce que** le circuit logique de commande (5) commande un commutateur multiple (6) en fonction de la position du commutateur de démarrage (1), lequel connecte ou déconnecte les appareillages électriques (L1 à Ln).

9. Dispositif selon la revendication 8, **caractérisé en ce que** le commutateur multiple (6) comprend des commutateurs à semiconducteur commandables pour connecter ou déconnecter les appareillages électriques (L1 à Ln).
